# FASCICULE DE BREVET EUROPEEN

(11) **EP 0 062 723 B1**
(45) Date de publication et mention de la délivrance du brevet: **19.06.1985**
(21) Numéro de dépôt: 81420053.1
(22) Date de dépôt: 13.04.1981
(51) Int. Cl.: A63C 5/12

(54) **Ski du type de ceux comportant un dispositif amortisseur de leurs vibrations**
Ski mit einer Vorrichtung zum Dämpfen von Schwingungen
Ski of the type having a vibration-damping system

(43) Date de publication de la demande: 20.10.1982
(73) Titulaire: SKIS ROSSIGNOL S.A., F-38509 Voiron Cédex (FR)
(72) Inventeur: Piegay, Yves, Voiron Isère (FR)
(74) Mandataire: Maureau, Bernard

## Description

Quelle que soit leur structure et quelles que soient caractéristiques de la neige sur laquelle ils glissent, les skis sont soumis à des vibrations qui sont gênantes pour le confort du skieur et qui nuisent aux performances du ski, notamment à son accrochage, particulièrement sur glace et sur neige gelée, à sa tenue en cap et en virage et diminuent ses propriétés de glisse.

Pour écarter ces inconvénients, le FR-A-2 237 653 propose d'inclure dans la structure du ski un élément amortisseur de vibrations. L'expérience prouve toutefois que si cet élément amortisseur s'étend sur toute la longueur du ski, le confort du ski est manifestement augmenté, mais l'accrochage et la tenue en cap et en virage ne sont pas améliorés. Il a alors été envisagé de limiter la longueur de l'amortisseur à la moitié avant de la longueur du ski, c'est-à-dire à la zone comprise entre la spatule et le patin. Il s'avère cependant que cette solution intermédiaire ne présente aucun avantage par rapport à celle avec amortisseur s'étendant sur toute la longueur du ski.

Il n'a donc jusqu'à ce jour été proposé aucune solution permettant d'obtenir un ski qui ait de bonnes qualités d'accrochage, de tenue en cap et en virage et de glisse, tout en étant confortable. Il y a là une lacune que l'invention pallie. Elle a pour objet, à cet effet, un ski qui est du type de ceux comportant un système amortisseur constitué par un matériau visco-élastique contraint inclus dans leur structure, et dont l'originalité réside dans le fait qu'il comporte au moins deux bandes d'un tel matériau, ayant des longueurs respectives de 10 à 20 % par rapport à la longueur totale du ski et disposées, avec un intervalle entre elles, l'une à l'extrémité de la spatule et l'autre dans la zone de patin.

Le nombre et la position relative des bandes servant d'amortisseurs sont fonction de la destination du ski et des qualités qu'il doit présenter pour cette destination.

C'est ainsi que, dans le cas d'un ski de tourisme où sont recherchées à la fois des propriétés suffisantes d'accrochage, de tenue en cap et en virage, et un bon confort, un ski conforme à l'invention comporte trois éléments amortisseurs placés respectivement dans la zone de spatule, dans la zone de talon et dans la zone de patin. Un tel ski permet d'atteindre le but recherché, qui est d'allier le confort à l'efficacité du ski, c'est-à-dire à son accrochage sur glace ou sur neige glacée et à sa bonne tenue en cap et en virage, de même qu'à un amortissement efficace des vibrations auxquelles il serait soumis s'il n'était pas muni de ces éléments amortisseurs, notamment dans le cas où le ski se déplace sur une surface dure et irrégulière.

S'il s'agit par contre d'un ski de type spécialisé, à savoir un ski destiné particulièrement au slalom géant, deux seuls amortisseurs sont inclus dans le ski; là encore chaque amortisseur est constitué par une bande de matériau visco-élastique contraint; mais les deux bandes sont alors placées l'une dans la zone de spatule et l'autre dans la zone de patin.

L'invention sera bien comprise d'ailleurs à l'aide de la description qui suit, en référence au dessin schématique annexé représentant, à titre d'exemples non limitatifs, deux formes d'exécution d'un ski ainsi perfectionné:
Figure 1 est une vue en plan par dessus de la première forme d'exécution;
Figure 2 en est, à plus grande échelle, une vue en coupe suivant 2-2 de Figure 1, et
Figure 3 est une vue en plan par dessus de la deuxième forme d'exécution.

La structure du ski peut être quelconque; et c'est ainsi que, dans le cas représenté à la Figure 2, cette structure comprend, de haut en bas, une lame de métal (1), une couche (2) de fibres de verre ou de tissu de verre noyé dans une résine époxy, un noyau synthétique (3) par example en polyuréthane, une couche (4) de fibres de verre ou de tissu de verre noyée dans une résine, une lame métallique (5) et une semelle en polyéthylène (6). Un sandwich ainsi constitué est complété par des chants (7), par exemple en résine phénolique ou en résine acrylonitryle-butadiène-styrène, et par des carres d'acier (8). Dans le cas d'un ski de tourisme, cette structure est complétée, selon l'invention, par trois éléments amortisseurs, respectivement (9), (10), et (11), qui sont placés dans la partie inférieure du noyau (3), en contact avec la couche de materiau stratifié (4). Ces éléments amortisseurs (9), (10), (11) sont positionnés en des zones précises du ski et ont des dimensions telles que leur longueur totale soit très inférieure à celle du ski. C'est ainsi que:
- l'élément amortisseur (9) est placé dans ma zone avant, à proximité de la spatule (12) du ski, et que sa longueur est comprise entre 10 à 20%, avantageusement 15%, de la longueur totale, c'est-à-dire de la longueur développée du ski;
- l'élément amortisseur (10) est placé dans la zone médiane (13), dite zone de patin, du ski, et que sa longueur est de l'ordre de 15 à 25%, avantageusement 20% de la longueur totale du ski;
- et l'élément amortisseur (11) est placé dans la zone de talon (14) du ski, et que sa longeur est de l'ordre de 10 à 20%, avantageusement 15% de la longueur totale du ski.

Le ski représenté à la figure 3 est un ski destiné particulièrement au slalom géant. Il diffère de celui précédent en ce qu'il ne comporte que deux éléments amortisseurs (15) et (16). Celui (15) est placé dans la zone de spatule (17); celui (16) est placé dans la zone de patin (18); et pour chacun leur longueur est de l'ordre de 25 centimètres si le ski possède une longueur comprise entre 2 mètres et 2 mètres 05.

Grâce à ce positionnement et à ce dimensionnement de ses deux éléments amortisseurs, ce ski de slalom géant allie les qualités ci-après:
- un parfait guidage dans les courbes, y compris en terrains bosselés,
- un excellent accrochage latéral,
- et une très bonne stabilité directionnelle dans les reliefs, même à vitesse élevée.

## Revendications

1. Ski, du type de ceux comportant un système amortisseur de leurs vibrations, inclus dans leur structure et constitué en matériau visco-élastique contraint, caractérisé en ce qu'il comporte au moins deux bandes d'un tel matériau, ayant des longueurs respectives de 10 à 20% par rapport à la longueur totale du ski et disposées, avec un intervalle entre elles, l'une (15) à proximité de la spatule (17) et l'autre dans la zone de patin (18).

2. Ski selon la revendication 1, caractérisé en ce qu'il comporte trois bandes (9, 10, 11) de matériau visco-élastique contraint, placées l'une (9) à proximité de la spatule (12), la seconde (10) dans la zone de patin (13) et la troisième (11) dans la zone de talon (14).

3. Ski selon la revendication 2, caractérisé en ce que ses bandes de matériau amortisseur avant (9), médiane (10) et arrière (11) ont des longueurs respectives de 10 à 20%, 15 à 20% et 10 à 20% par rapport à la longueur totale du ski.

4. Ski selon la revendication 1, caractérisé en ce qu'il comporte deux bandes de matériau amotis- seur, placées l'une (15) dans la zone de spatule (17) et l'autre (16) dans la zone de patin (18).

## Patentansprüche

1. Ski, umfassend eine Einrichtung zur Schwingungsdämpfung, welche innerhalb der Ski-Struktur aufgenommen und aus einem visko-elastischen, vorgespannten Material gebildet ist, dadurch gekennzeichnet, daß sie wenigstens zwei Bandabschnitte aus einem derartigen Material umfaßt, welche jeweils eine Länge von 10 bis 20% der Gesamtlänge des Ski aufweisen, wobei ein Bandabschnitt (9, 15) im Bereich der Schaufel (12, 15), der andere Bandabschnitt (10, 16) mit einem Abstand zum ersten Bandabschnitt im Bindungsbereich (13, 18) angeordnet ist.

2. Ski nach Anspruch 1, dadurch gekennzeichnet, daß er drei Bandabschnitte (9, 10, 11) aus einem vorgespannten, visko-elastischen Material aufweist, wobei ein Bandabschnitt (9) im Bereich der Schaufel (12), der zweite Bandabschnitt (10) im Bindungsbereich (13) und der dritte Bandabschnitt (11) im Bereich des Skiendes (14) angeordnet ist.

3. Ski nach Anspruch 2, dadurch gekennzeichnet, daß der vordere Bandabschnitt (9), der mittlere Bandabschnitt (10) und der hintere Bandabschnitt (11) aus einem Dämpfungsmaterial jeweils eine Länge von 10 bis 20%, 15 bis 20% und 10 bis 20%, bezogen auf die Gesamtlänge des Ski, aufweisen.

4. Ski nach Anspruch 1, dadurch gekennzeichnet, daß er zwei Bandabschnitt (15, 16) aus einem Dämpfungsmaterial aufweist, wobei ein Bandabschnitt (15) im Bereich der Schaufel (17), der andere Bandabschnitt (16) im Bindungsbereich (18) angeordnet ist.

## Claims

1. Ski of the type comprising a system for damping its vibrations, the system being included in the structure of the ski and being made from stressed visco-elastic material, characterised in that it comprises at least two strips of a material of this type, the strips having respective lengths of 10 to 20% with respect to the total length of the ski and being disposed with a space between them, one (15) in the vicinity of the ski tip (17) and the other in the intermediate foot-supporting region (18).

2. Ski according to claim 1, characterised in that it comprises three strips (9, 10, 11) of stressed visco-elastic material, the strips being arranged one (9) in the vicinity of the ski tip (12), the second (10) in the intermediate foot-supporting region (13) and the third (11) in the rearward region (14).

3. Ski according to claim 2, characterised in that its forward (9), intermediate (10) and rearward (11) bands of damping material have respective lengths of 10 to 20%, 15 to 20% and 10 to 20% with respect to the total length of the ski.

4. Ski according to claim 1, characterised in that it comprises two bands of damping material, which are disposed one (15) in the region of the ski tip (17) and the other (16) in the intermediate region (18).
